# FASCICULE DE BREVET EUROPEEN

(11) **EP 0 995 408 B1**
(45) Date de publication et mention de la délivrance du brevet: **09.03.2005**
(21) Numéro de dépôt: 99402608.6
(22) Date de dépôt: 21.10.1999
(51) Int. Cl.: A61D 19/00, A61D 17/00, A01K 29/00

(54) **Dispositif pour détecter l'état d'oestrus chez les vaches laitières**
Vorrichtung zum Erkennen der Brünstigkeit für Milchkühe
Oestrus detecting device for dairy cattle

(30) Priorité: 21.10.1998 FR 9813196
(43) Date de publication de la demande: 26.04.2000
(73) Titulaire: IMV Technologies, 61300 L'Aigle (FR)
(72) Inventeur: Saint-Ramon, Jean-Gérard, 61300 l'Aigle (FR); Houdou, Michel, 49000 Angers (FR)
(74) Mandataire: Santarelli

(56) Documents cités:
- US-A- 3 942 475
- US-A- 4 635 587
- US-A- 5 542 431

## Description

La présente invention concerne un ensemble pour détecter l'état d'oestrus chez les vaches laitières. Plus particulièrement, l'invention concerne un tel

ensemble comprenant un support et un détecteur.

Chaque année, plusieurs millions de vaches sont inséminées artificiellement de par le monde, dont un grand nombre en France.

Il est nécessaire de déterminer avec le plus de précision possible l'état d'oestrus chez les animaux, notamment chez les vaches laitières.

De nombreux dispositifs d'indication de l'état d'oestrus chez les animaux, notamment chez les vaches laitières, existent actuellement, FR 2 432 300 décrit un appareil indiquant les périodes de chaleur des mammifères, notamment des vaches, en déterminant la température du lait de la vache. EP 0 705 536 décrit un capteur de mouvement dépendant de la position des vaches.

Quand elles sont dans l'état d'oestrus, les vaches présentent une activité accrue. Elles ont notamment tendance à se chevaucher l'une l'autre.

US-A-3 844 273, US-A-5 542 431, US-A-4 635 587, et EP-A-0 263 629 décrivent un dispositif comprenant un détecteur sur un support porté par la vache, habituellement fixé sur la croupe de l'animal. Le document US-A-5 542 431 décrit un dispositif selon le préambule de la revendication 1.

Les dispositifs de l'art antérieur présentent tous des inconvénients.

Ces dispositifs se détachent fréquemment de l'animal sur lequel ils sont fixés au cours des chevauchements, entraînant une perte importante pour l'éleveur.

US-A-5 111 799 décrit un dispositif de détection d'oestrus chez les vaches et autres animaux implanté sous la peau de la vache. Un tel dispositif reste fixé sur l'animal mais ne peut être commodément examiné ni récupéré.

Les vaches ont en outre des morphologies différentes qui varient considérablement en fonction de leur race. Or les dispositifs de détection de l'art antérieur ne tiennent pas compte de ces différences de morphologie et ne sont conçus que pour une race déterminée.

Un objet de la présente invention est de proposer un ensemble de détection de l'état d'oestrus chez les vaches restant fixé sur la croupe de l'animal au cours des chevauchements.

Un autre objet de la présente invention est de fournir un ensemble de détection de l'état d'oestrus chez les vaches pouvant s'adapter à toutes les races de vaches.

Un objet de la présente invention est encore de fournir un ensemble dont le détecteur peut être aisément examiné et récupéré.

D'autres objets et avantages de l'invention apparaîtront à la lecture de la description ci-après.

La présente invention répond aux objet ci-dessus et fournit un ensemble pour détecter l'état d'oestrus chez les vaches laitières, comportant un support et un détecteur, ledit détecteur étant constitué d'un boîtier et de moyens de détection de l'état d'oestrus chez les vaches enfermés dans ledit boîtier, caractérisé en ce que lesdits moyens de détection émettent des signaux lumineux et en ce que ledit support est constitué d'un coupon et d'un étui, ledit coupon étant en fibres naturelles et ayant une surface comprise entre environ 0,04 m² et environ 0,06 m², ledit étui étant supporté par ledit coupon et étant sensiblement rectangulaire et placé sensiblement au centre dudit coupon, ledit détecteur étant reçu dans ledit étui.

Selon un mode de réalisation préféré de l'invention, le coupon a sensiblement une forme de coeur.

Avantageusement, la largeur hors tout du support est comprise entre environ 0,15 m et environ 0,3 m et sa hauteur hors tout est comprise entre environ 0,15 m et environ 0,25 m.

L'étui comporte en général un moyen de fermeture autoagripant avec une patte.

Le matériau constituant l'étui est habituellement en fibres synthétiques, par exemple, en fibres de polyester, telles les fibres de polyester haute ténacité.

L'étui peut comporter un ou deux orifices d'observation.

Dans un autre mode de réalisation, la partie supérieure de l'étui est suffisamment transparente pour permettre de détecter et de compter des signaux lumineux émis par le détecteur.

Le matériau constituant le support est avantageusement en fibres naturelles. La toile de jute est un matériau du coupon particulièrement approprié. D'autres matériaux peuvent cependant être utilisés.

Pour faciliter le repérage des vaches, le coupon peut être en couleur fluorescente.

L'étui peut faire partie intégrante du coupon ou bien, de préférence, il comporte une base qui est cousue sur le coupon.

Le support peut comporter des sangles destinées à sa fixation sur la queue d'une vache.

Avantageusement, le boîtier détecteur est constitué d'une semelle coiffée d'un couvercle.

Selon une disposition de l'invention, la semelle a une paroi de fond qui comporte deux zones d'épaisseurs différentes, une zone centrale, de relativement grande épaisseur constituant une poutre et une zone périphérique d'épaisseur moindre entourant ladite poutre, ladite zone périphérique étant bordée d'un rebord surmonté d'une lèvre périphérique, la poutre présentant trois logements destinés à recevoir un système de captation réalisé à base de capteurs de pression.

Selon une disposition de l'invention, pouvant ou non se combiner à la précédente, le couvercle comprend une plaque de couverture portant une jupe entourée d'une gorge, des nervures qui, en collaboration avec ladite jupe constituent trois compartiments, un premier compartiment étant destiné à recevoir l'alimentation électrique, un deuxième compartiment étant destiné à recevoir des moyens d'analyse et de traitement d'un signal et un troisième compartiment présentant un logement destiné à recevoir une lentille pour la diffusion optimale de signaux lumineux.

L'assemblage de la semelle et du couvercle est habituellement réalisé par collage de la lèvre périphérique et de la semelle dans la gorge du couvercle.

Pour le positionnement relatif de la semelle et du couvercle et leur maintien pendant le temps de prise de la colle utilisée pour le collage, des pions de ladite semelle sont clipsés dans des logements dudit couvercle.

La colle utilisée pour le collage est par exemple une colle polyuréthanne bicomposants.

Le couvercle du boîtier est habituellement en polycarbonate, en général transparent.

La semelle, en général de forme sensiblement pyramidale, est avantageusement réalisée par injection de polyuréthanne souple.

En général, le couvercle est de forme sensiblement rectangulaire et la base de la semelle est sensiblement rectangulaire.

La description sera mieux comprise en référence aux Figures annexées dans lesquelles :
- la Figure 1 est une vue schématique de dessus du support d'un ensemble selon l'invention,
- la Figure 2 est une vue schématique de dessus de ce support dans lequel le détecteur commence à être engagé,
- la Figure 3 est une vue schématique de dessus de ce support dans lequel le détecteur est engagé dans l'étui avec la patte de fermeture ouverte,
- la Figure 4 est une vue de côté (droite) de la figure 3,
- la Figure 5 est une vue schématique de dessus du support comprenant le détecteur à l'intérieur de l'étui (ou pochette) avec la patte de fermeture fermée,
- la Figure 6 est une vue de côté (gauche) de la Figure 5,
- la Figure 7 est une vue schématique de dessus d'une semelle du boîtier du détecteur de l'ensemble selon l'invention,
- la Figure 8 est une vue en coupe selon VIII-VIII de la Figure 7,
- la Figure 9 est une vue en coupe selon IX de la Figure 7,
- la Figure 10 est une vue schématique en perspective du couvercle du boîtier,
- la Figure 11 est une vue schématique de dessus de ce couvercle,
- la Figure 12 est une vue en coupe selon XII de la Figure 11,
- la Figure 13 est une vue en coupe selon XIII de la Figure 11.

Le support 1, en forme de coeur, pour détecteur 2 de l'état oestrus chez les vaches est constitué d'un coupon 3 en fibres naturelles supportant un étui 4 rectangulaire, adapté à recevoir ledit détecteur, placé au centre du coupon.

La largeur hors tout *l* du support est comprise entre environ 0,15 m et environ 0,3 m et sa hauteur *h* hors tout est comprise entre environ 0,15 m et environ 0,25 m.

L'étui 4 comporte un moyen de fermeture 5 autoagrippant avec une patte 6.

L'étui comporte un orifice d'observation 7.

L'étui 4 comporte une base qui est cousue sur le coupon.

Le boîtier est constitué d'une semelle 13 coiffée d'un couvercle 30. La semelle 13, de forme sensiblement pyramidale et avec une base rectangulaire, a une paroi de fond qui comporte deux zones d'épaisseurs différentes, une zone centrale 14, de relativement grande épaisseur constituant une poutre et une zone périphérique 15 d'épaisseur moindre entourant ladite poutre 14. La zone périphérique est bordée d'un rebord 17 surmonté d'une lèvre périphérique 16. La poutre 14 présente trois logements 18, 19 et 20, destinés à recevoir un système de captation réalisé à base de capteurs de pression.

Le couvercle 30, de forme rectangulaire, comprend une plaque de couverture 31 portant une jupe 32 entourée d'une gorge périphérique 33, des nervures 34, 35 qui, en collaboration avec ladite jupe 32, constituent trois compartiments 36, 37 et 38. Le premier compartiment 36 est destiné à recevoir l'alimentation électrique, le deuxième compartiment 37 est destiné à recevoir des moyens d'analyse et de traitement d'un signal et le troisième compartiment 38 présente un logement 39 destiné à recevoir une lentille (non représentée) pour la diffusion optimale de signaux lumineux.

La gorge périphérique 33 sert de réservoir de colle pour l'assemblage de la semelle 13 et du couvercle 30.

Pour le positionnement relatif de la semelle 13 et du couvercle 30 et leur maintien pendant le temps de prise de la colle, des pions de la semelle 13 sont clipsés dans des logements 10 du couvercle 30.

L'ensemble 8 comprend le support 1 comportant un détecteur 2 de l'état d'oestrus chez les vaches émettant des signaux lumineux, engagé dans l'étui 4 et enfermé dans le boîtier décrit ci-dessus.

Lors de chevauchements de vaches l'une sur l'autre, les capteurs de pression intégrés dans le détecteur enregistrent une pression et le détecteur émet des signaux lumineux.

Le détecteur 2 est introduit dans l'étui 4, la semelle contre la base cousue sur le coupon, de façon à ce que le voyant lumineux puisse être observé. La fermeture 5 est refermée au moyen de la patte 6.

L'ensemble 8 est ensuite collé sur la croupe de l'animal, le plus près possible de sa queue.

On pulvérise une colle appropriée à l'envers du support, c'est-à-dire du côté opposé à l'étui 4. Cette opération doit de préférence être effectuée à la température ambiante, à condition que celle-ci soit d'au moins 10°C. On laisse sécher la colle pour qu'elle n'adhère plus au doigt.

Il est nécessaire que le poil de l'animal soit propre et sec. Pour cela, il faut brosser la croupe de l'animal et tailler si nécessaire le poil pour qu'il ne dépasse pas environ 1 cm.

On pose le support encollé le plus près possible de la queue de l'animal, centré par rapport à sa colonne vertébrale. On pulvérise une couche de colle sur le dos de l'animal. On plaque ensuite le support à l'endroit où la colle a été déposée et on appuie, par exemple avec une brosse en insistant sur les bords du support.

On appuie ensuite sur le détecteur pour vérifier son fonctionnement, le voyant lumineux doit s'allumer.

L'homme de l'art comprendra que bien que l'invention ait été décrite et illustrée pour des modes de réalisation particuliers, de nombreuses variantes peuvent être envisagées tout en restant dans le cadre de l'invention tel que défini dans les revendications annexées.

## Revendications

1. Ensemble (8) pour détecter l'état d'oestrus chez les vaches laitières, comportant un support (1) et un détecteur (2), ledit détecteur étant constitué d'un boîtier (13, 30) et de moyens de détection de l'état d'oestrus chez les vaches enfermés dans ledit boîtier, **caractérisé en ce que** lesdits moyens de détection émettent des signaux lumineux et **en ce que** ledit support (1) est constitué d'un coupon (3) et d'un étui (4), ledit coupon étant en fibres naturelles et ayant une surface comprise entre environ 0,04 m² et environ 0,06 m², ledit étui (4) étant supporté par ledit coupon (3) et étant sensiblement rectangulaire et placé sensiblement au centre dudit coupon, ledit détecteur (2) étant reçu dans ledit étui (4).

2. Ensemble selon la revendication 1, **caractérisé en ce que** le coupon a sensiblement une forme de coeur.

3. Ensemble selon l'une des revendications 1 et 2, **caractérisé en ce que** la largeur hors tout (*l*) dudit support (1) est comprise entre environ 0,15 m et environ 0,3 m et sa hauteur (*h*) hors tout est comprise entre environ 0,15 m et environ 0,25 m.

4. Ensemble selon l'une quelconque des revendications 1 à 3, **caractérisé en ce que** l'étui (4) comporte un moyen de fermeture (5) autoagrippant avec une patte (6).

5. Ensemble selon l'une quelconque des revendications 1 à 4, **caractérisé en ce que** l'étui (4) est en fibres synthétiques.

6. Ensemble selon la revendication 5, **caractérisé en ce que** les fibres synthétiques sont choisies parmi les fibres de polyester.

7. Ensemble selon l'une quelconque des revendications 1 à 6, **caractérisé en ce que** l'étui comporte un orifice d'observation (7).

8. Ensemble selon l'une quelconque des revendications 1 à 6, **caractérisé en ce que** l'étui comporte deux orifices d'observation (7).

9. Ensemble selon l'une quelconque des revendications 1 à 8, **caractérisé en ce que** la partie supérieure de l'étui (4) est suffisamment transparente pour permettre de détecter et de compter des signaux lumineux émis par le détecteur.

10. Ensemble selon l'une quelconque des revendications 1 à 9, **caractérisé en ce que** les fibres naturelles constituant le coupon est de la toile de jute.

11. Ensemble selon l'une quelconque des revendications 1 à 10, **caractérisé en ce que** l'étui (4) comporte une base qui est cousue sur le coupon.

12. Ensemble selon l'une quelconque des revendications 1 à 11, **caractérisé en ce que** ledit support comporte des sangles destinées à sa fixation sur la queue d'une vache.

13. Ensemble selon l'une quelconque des revendications 1 à 12, **caractérisé en ce que** le coupon est en couleur fluorescente.

14. Ensemble selon l'une quelconque des revendications 1 à 13, **caractérisé en ce que** ledit boîtier est constitué d'une semelle (13) coiffée d'un couvercle (30).

15. Ensemble selon la revendication 14, **caractérisé en ce que** la semelle (13) a une paroi de fond qui comporte deux zones d'épaisseurs différentes, une zone centrale (14) de relativement grande épaisseur constituant une poutre et une zone périphérique (15) d'épaisseur moindre entourant ladite poutre (14), ladite zone périphérique étant bordée d'un rebord (17) surmonté d'une lèvre périphérique (16), la poutre (14) présentant trois logements (18), (19) (20), destinés à recevoir un système de captation réalisé à base de capteurs de pression.

16. Ensemble selon l'une des revendications 14 et 15, **caractérisé en ce que** le couvercle (30) comprend une plaque de couverture (31) portant une jupe (32) entourée d'une gorge périphérique (33), des nervures (34), (35) qui, en collaboration avec ladite jupe (32) constituent trois compartiments (36), (37), (38), un premier compartiment (36) étant destiné à recevoir l'alimentation électrique, un deuxième compartiment (37) étant destiné à recevoir des moyens d'analyse et de traitement d'un signal et un troisième compartiment (38) présentent un logement (39) destiné à recevoir une lentille (non représentée) pour la diffusion optimale de signaux lumineux.

17. Ensemble selon l'une quelconque des revendications 14 à 16, **caractérisé en ce que** l'assemblage de la semelle (13) et du couvercle (30) est réalisé par collage, au moyen d'une colle, de la lèvre périphérique (16) et de la semelle (13) dans la gorge périphérique (33) du couvercle (30).

18. Ensemble selon l'une quelconque des revendications 14 à 17, **caractérisé en ce que**, pour le positionnement relatif de la semelle (13) et du couvercle (30) et leur maintien pendant le temps de prise de la colle, des pions de ladite semelle (13) sont clipsés dans des logements (10) dudit couvercle (30).

19. Ensemble selon l'une des revendications 17 et 18, **caractérisé en ce que** la colle est une colle polyuréthanne bicomposants.

20. Ensemble selon l'une quelconque des revendications 14 à 19, **caractérisé en ce que** le couvercle est en polycarbonate.

21. Ensemble selon la revendication 20, **caractérisé en ce que** le polycarbonate est transparent.

22. Ensemble selon l'une quelconque des revendications 14 à 21, **caractérisé en ce que** la semelle est réalisée par injection de polyuréthanne souple.

23. Ensemble selon l'une quelconque des revendications 14 à 22, **caractérisé en ce que** la semelle a une forme sensiblement pyramidale.

24. Ensemble selon l'une quelconque des revendications 14 à 23, **caractérisé en ce que** le couvercle est de forme sensiblement rectangulaire et que la base de la semelle est sensiblement rectangulaire.

## Patentansprüche

1. Einheit (8) zum Detektieren der Brünstigkeit bei Milchkühen mit einem Träger (1) und einem Detektor (2), wobei der Detektor ein Gehäuse (13, 30) und in dem Gehäuse eingeschlossene Mittel zum Detektieren der Brünstigkeit bei Milchkühen aufweist, **dadurch gekennzeichnet, daß** die Mittel zum Detektieren. Lichtsignale emitieren und daß der Träger (1) aus einem Materialstück (3) und einer Tasche (4) besteht, wobei das Materialstück aus Naturfasern besteht und eine Fläche von etwa 0,04 m² bis etwa 0,06 m² aufweist, wobei die Tasche (4) durch das Materialstück (3) getragen ist und im wesentlichen rechtwinklig ist und im wesentlichen in der Mitte des Materialstücks positioniert ist und wobei der Detektor (2) in der Tasche (4) aufgenommen ist.

2. Einheit nach Anspruch 1, **dadurch gekennzeichnet, daß** das Materialstück im wesentlichen herzförmig ist.

3. Einheit nach einem der Ansprüche 1 und 2, **dadurch gekennzeichnet, daß** die Gesamtbreite (l) des Trägers (1) etwa 0,15 m bis etwa 0,3 m beträgt und seine Gesamthöhe (h) etwa 0,15 m bis etwa 0,25 m beträgt.

4. Einheit nach einem der Ansprüche 1 bis 3, **dadurch gekennzeichnet, daß** die Tasche (4) ein mit einer Klappe (6) selbsthaftendes Verschlußmittel (5) aufweist.

5. Einheit nach einem der Ansprüche 1 bis 4, **dadurch gekennzeichnet, daß** die Tasche (4) aus synthetischen Fasern ist.

6. Einheit nach Anspruch 5, **dadurch gekennzeichnet, daß** die synthetischen Fasern aus Polyesterfasern ausgewählt sind.

7. Einheit nach einem der Ansprüche 1 bis 6, **dadurch gekennzeichnet daß** die Tasche eine Beobachtungsöffnung (7) aufweist.

8. Einheit nach einem der Ansprüche 1 bis 6, **dadurch gekennzeichnet, daß** die Tasche zwei Beobachtungsöffnungen (7) aufweist.

9. Einheit nach einem der Ansprüche 1 bis 8, **dadurch gekennzeichnet, daß** der obere Teil der Tasche (4) ausreichend transparent ist, um die Detektion und das Auszählen der durch den Detektor emitierten Lichtsignale zu ermöglichen.

10. Einheit nach einem der Ansprüche 1 bis 9, **dadurch gekennzeichnet, daß** die das Materialstück bildenden Naturfasern Juteleinen sind.

11. Einheit nach einem der Ansprüche 1 bis 10, **dadurch gekennzeichnet, daß** die Tasche (4) eine Basis, welche auf das Materialstück genäht ist, aufweist.

12. Einheit nach einem der Ansprüche 1 bis 11, **dadurch gekennzeichnet, daß** der Träger Bänder, welche für seine Befestigung auf dem Kuhschwanz bestimmt sind, aufweist.

13. Einheit nach einem der Ansprüche 1 bis 12, **dadurch gekennzeichnet, daß** das Materialstück eine fluoreszierende Farbe aufweist.

14. Einheit nach einem der Ansprüche 1 bis 13, **dadurch gekennzeichnet, daß** das Gehäuse aus einer mit einem Deckel (30) abgedeckten Grundplatte (13) besteht.

15. Einheit nach Anspruch 14, **dadurch gekennzeichnet, daß** die Grundplatte (13) eine Bodenplatte aufweist, welche zwei verschiedene Dickenbereiche aufweist, einen Zentralbereich (14) mit relativ großer Dicke, welcher einen Balken bildet, und einen umlaufenden Bereich (15) mit geringer Dicke, welcher den Balken (14) umgibt, wobei der umlaufende Bereich von einem mit einer umlaufenden Leiste (16) erhöhten Rand (17) umsäumt ist und wobei der Balken (14) drei Aufnahmeeinrichtungen (18, 19, 20) aufweist, welche zur Aufnahme eines auf Basis von Druckfühlern realisierten Erfassungssystems bestimmt sind.

16. Einheit nach einem der Ansprüche 14 und 15, **dadurch gekennzeichnet, daß** der Deckel (30) eine Abdeckplatte (31) mit einer von einer umlaufenden Nut (33) umgebenen Schürze (32) und Rippen (34, 35) umfaßt, welche in Verbindung mit der Schürze (32) drei Kompartimente (36, 37, 38) bilden, ein erstes zur Aufnahme einer elektrischen Versorgung bestimmtes Kompartiment (36), ein zweites zur Aufnahme von Mitteln zur Analyse und zur Verarbeitung eines Signals bestimmtes Kompartiment (37) und ein drittes Kompartiment (38), welches eine Aufnahmeeinrichtung (39) zur Aufnahme einer Linse (nicht dargestellt) zur optimalen Ausbreitung der Lichtsignale aufweist.

17. Einheit nach einem der Ansprüche 14 bis 16, **dadurch gekennzeichnet, daß** das Zusammenfügen der Grundplatte (13) und des Deckels (30) mittels Verklebung, mit Hilfe eines Klebers, der umlaufenden Leiste (16) und der Grundplatte (13) in der umlaufenden Nut (33) des Deckels (30) realisiert ist.

18. Einheit nach einem der Ansprüche 14 bis 17, **dadurch gekennzeichnet, daß** zur relativen Positionierung bzw. Anordnung der Grundplatte (13) und des Deckels (30) und zur Beibehaltung dieser Anordnung während der Abbindezeit des Klebers Erhebungen der Grundplatte (13) in Aufnahmen (10) des Deckels (30) verrastet sind.

19. Einheit nach einem der Ansprüche 17 und 18, **dadurch gekennzeichnet, daß** der Kleber ein Zweikomponenten-Polyurethankleber ist.

20. Einheit nach einem der Ansprüche 14 bis 19, **dadurch gekennzeichnet, daß** der Deckel aus Polycarbonat besteht.

21. Einheit nach Anspruch 20, **dadurch gekennzeichnet, daß** das Polycarbonat transparent ist.

22. Einheit nach einem der Ansprüche 14 bis 21, **dadurch gekennzeichnet, daß** die Grundplatte mittels Einspritzen von weichem Polyurethan hergestellt ist.

23. Einheit nach einem der Ansprüche 14 bis 22, **dadurch gekennzeichnet, daß** die Grundplatte eine im wesentlichen pyramidale Form hat.

24. Einheit nach einem der Ansprüche 14 bis 23, **dadurch gekennzeichnet, daß** der Deckel im wesentlichen rechteckig ist und daß die Basis der Grundplatte im wesentlichen rechteckig ist.

## Claims

1. A device (8) for detecting estrus in dairy cows, comprising a support (1) and a detector (2), said detector consisting of a casing (13, 30) and means for detecting estrus in cows housed in said casing, **characterized in that** said detection means emit luminous signals and **in that** said support (1) consists of a patch (3) and a case (4), said patch being made of natural fibers and having a surface area in the range from approximately 0.04m² to approximately 0.06m², said case (4) being supported by said patch (3) and being substantially rectangular and placed substantially at the center of said patch, said detector (2) being received in said case (4).

2. A device according to claim 1, **characterized in that** the patch is substantially heart-shaped.

3. A device according to either of claims 1 and 2, **characterized in that** the overall width (ℓ) of said support (1) is in the range from approximately 0.15 m to approximately 0.3 m and its overall height (*h*) is in the range from approximately 0.15 m to approximately 0.25 m.

4. A device according to any one of claims 1 to 3, **characterized in that** the case (4) includes self-gripping closure means (5) with a lug (6).

5. A device according to any one of claims 1 to 4, **characterized in that** the case (4) is made from synthetic fibers.

6. A device according to claim 5, **characterized in that** the synthetic fibers are polyester fibers.

7. A device according to any one of claims 1 to 6, **characterized in that** the case has an observation opening (7).

8. A device according to any one of claims 1 to 6, **characterized in that** the case has two observation openings (7).

9. A device according to any one of claims 1 to 8, **characterized in that** the upper part of the case (4) is sufficiently transparent to enable luminous signals emitted by the detector to be detected and counted.

10. A device according to any one of claims 1 to 9, **characterized in that** the natural fibers constituting the patch are crash.

11. A device according to any one of claims 1 to 10, **characterized in that** the case (4) includes a base which is sewn to the patch.

12. A device according to any one of claims 1 to 11 **characterized in that** said support includes straps to secure it to the tail of a cow.

13. A device according to any one of claims to 1 to 12, **characterized in that** the patch has a fluorescent color.

14. A device according to any one of claims 1 to 13, **characterized in that** said casing has a baseplate (13) capped with a cover (30).

15. A device according to claim 14, **characterized in that** the baseplate (13) has a back wall with two areas of different thickness, a relatively thick central area (14) constituting a beam and a thinner peripheral area (15) around said beam (14), said peripheral area being flanked by a rim (17) on top of which is a peripheral lip (16), the beam (14) having three housings (18), (19), (20) adapted to receive a sensing system based on pressure sensors.

16. A device according to either of claims 14 and 15, **characterized in that** the cover (30) comprises a cover plate (31) carrying a skirt (32) surrounded by a peripheral groove (33) and ribs (34), (35) which, in conjunction with said skirt (32), constitute three compartments (36), (37), (38), a first compartment (36) adapted to receive an electrical power supply, a second compartment (37) adapted to receive means for analyzing and processing a signal and a third compartment (38) having a housing (39) adapted to receive a lens (not shown) for optimum diffusion of luminous signals.

17. A device according to any one of claims 14 to 16, **characterized in that** the baseplate (13) and the cover (30) are assembled by gluing the peripheral lip (16) and the baseplate (13) into the peripheral groove (33) on the cover (30).

18. A device according to any one of claims 14 to 17, **characterized in that**, for the relative positioning of the baseplate (13) and the cover (30) and for holding them while the glue sets, pins on said baseplate (13) are clipped into housings (10) on said cover (30).

19. A device according to either of claims 17 and 18, **characterized in that** the glue is a two-component polyurethane glue.

20. A device according to any one of claims 14 to 19, **characterized in that** the cover is made of polycarbonate.

21. A device according to claim 20, **characterized in that** the polycarbonate is transparent.

22. A device according to any one of claims 14 to 21, **characterized in that** the baseplate is injection molded from flexible polyurethane.

23. A device according to any one of claims 14 to 22, **characterized in that** the baseplate is substantially pyramid-shaped.

24. A device according to any one of claims 14 to 23, **characterized in that** the cover is substantially rectangular and the base of the baseplate is substantially rectangular.
